# FASCICULE DE BREVET EUROPEEN

(11) **EP 0 070 212 B1**
(45) Date de publication et mention de la délivrance du brevet: **24.04.1985**
(21) Numéro de dépôt: 82401140.7
(22) Date de dépôt: 22.06.1982
(51) Int. Cl.: F02B 77/11, F02B 77/02

(54) **Dispositif de fixation d'un écran thermique**
Anordnung zur Befestigung eines Wärmeschutzes
Fixing arrangement for a fire deck

(30) Priorité: 10.07.1981 FR 8113612
(43) Date de publication de la demande: 19.01.1983
(73) Titulaire: RENAULT VEHICULES INDUSTRIELS Société Anonyme dite:, 69003 Lyon (FR)
(72) Inventeur: Reynaud, Jean-Paul, F-38790 St. Georges d'Esperanche (FR)
(74) Mandataire: Réal, Jacques

## Description

La présente invention se rapporte aux moyens de fixation et de centrage simultanés d'un écran thermique utilisable en particulier pour les culasses de moteur à combustion interne munies de soupape pour contrôler le transfert des gaz dans la chambre de combustion du moteur.

Dans les moteurs à combustion de type connu, les chambres de combustion sont délimitées en général par les parois internes d'un cylindre, par la face d'un piston qui se déplace dans le cylindre sous l'effet combiné de la pression des gaz de la chambre de combustion et de l'inertie des moyens d'entraînement mécaniques du piston, et, respectivement par les parois internes d'une culasse de fermeture du cylindre constituant souvent la partie la plus chaude de l'enveloppe de la chambre de combustion.

D'autres types de moteur à combustion rotatif présentant une chambre de combustion délimitée par la surface d'un piston rotatif et par les parois d'une culasse enveloppant le piston rotatif et dans laquelle la combustion du mélange gazeux combustible se déclenche toujours dans la même zone sans aucun refroidissement gazeux par les gaz combustibles frais admis dans la chambre de combustion.

Pour limiter les dégradations causées par la surchauffe des parois de la chambre de combustion et dans d'autres cas, en particulier dans les moteurs diésel, pour bénéficier de l'effet de distillation et de vaporisation du combustible liquide par les parois surchauffées, on a déjà proposé de recouvrir certaines des parois de la chambre de combustion des moteurs thermiques d'un écran thermique qui protège le métal de la paroi de la surchauffe et respectivement dans d'autres cas, grâce à ses propriétés relatives d'isolant thermique, est surchauffé localement pour vaporiser le combustible liquide injecté dans la chambre de combustion et déclencher son allumage.

Les matériaux les plus fréquemment utilisés pour ces écrans thermiques sont des céramiques constituées par exemple d'oxydes de zirconium, de nitrures ou de carbures de silicium et élaborées par frittage après pressage à froid ou à chaud. D'autres matériaux utilisés pour ces écrans thermiques sont des réfractaires et/ou des alliages faiblement conducteurs et présentant une bonne résistance aux chocs thermiques pour supporter une surchauffe de surface importante et renouvelée à chaque cycle de combustion.

La fixation de ces écrans est difficile en raison, d'une part de leur coefficient de dilatation souvent différent de celui du matériau de l'élément à protéger, et d'autre part, des gradients de température importants régnant dans la chambre de combustion. Les ancrages habituellement réalisés pour ces fixations ne tiennent pas compte des variations relatives de dimensions entre l'écran et l'élément, ce qui se traduit généralement par des fissurations suivies de la destruction de l'écran ou de l'élément à protéger. De plus, les ancrages doivent être suffisamment rapprochés, car les écrans possèdent des parois relativement minces et ont tendance à vibrer, ce qui provoque des sollicitations mécaniques supplémentaires.

Le document US-A-4.046.114 décrit un dispositif de fixation d'un écran thermique destiné notamment à protéger la face de la culasse constituant l'une des parois de la chambre de combustion du cylindre d'un moteur à combustion interne dont le transfert des gaz est contrôlé par des soupapes à siège rapporté dans la culasse. Le dispositif est constitué par un tuyau pour injecteur dont l'extrémité est évasée par repoussage pour ainsi fixer l'écran thermique pincé entre la culasse et la chemise du cylindre.

Le document DE-A-2.844.923 se rapporte à la fixation d'un anneau de protection thermique sur la paroi d'une culasse par l'intermédiaire d'un rebord périphérique annulaire dont sont dotés les sièges des soupapes.

L'un des buts de la présente invention est précisément de pallier les défauts et les exigences des écrans thermiques mentionnés ci-dessus pour les chambres de combustion.

A cet effet, l'invention propose un dispositif de fixation et de centrage simultanés d'un écran thermique, dans lequel au moins un des sièges de soupape rapporté est doté d'un rebord périphérique annulaire qui, au moment de l'emmanchement du siège dans son alésage de la culasse, vient plaquer sur la paroi de la culasse, l'écran thermique qui est par ailleurs pincé entre la culasse et la chemise du cylindre par l'intermédiaire du joint de culasse interposé entre les cylindres et de la culasse.

Suivant une particularité essentielle de l'invention, le contact entre le rebord annulaire du siège de soupape et l'écran s'effectue par l'intermédiaire d'au moins un couple de deux surfaces coniques conjuguées, ménagées respectivement sur le rebord du siège et sur l'écran de manière à assurer le centrage de l'écran sur le siège et le rattrapage des jeux existant entre le siège et l'écran.

Grâce à ce moyen de fixation relativement simple et économique, l'écran constitué d'une plaque flexible mince est serré dans des zones relativement rapprochées des soupapes d'admission et d'échappement ce qui permet de supprimer ou de réduire les vibrations qui pourraient naître à certains régimes de rotation du moteur excitant les fréquences propres de vibration de la plaque flexible. De plus, la précision de fixation de la plaque et son centrage restent relativement favorables compte tenu de la précision de fixation des sièges de soupapes dans la culasse. La plaque constituant l'écran peut épouser parfaitement la forme des parois de la chambre de combustion tout en conservant la possibilité de se dilater par rapport aux sièges de soupape et au bord de la chemise du cylindre.

Les moteurs à combustion modernes possèdent au moins une soupape d'admission et une soupape d'échappement qui, dans les moteurs diésel en particulier, sont souvent alignées au centre du cylindre et selon l'axe général du moteur, les deux sièges de soupape rapportés viennent fixer l'écran selon une ligne de fixation laissant de part et d'autre des possibilités de dilatation à l'écran. Au montage de la culasse sur le bloc moteur des cylindres du moteur, l'écran thermique est maintenu en position par les sièges de soupape r»iipJrtés et vient s'appliquer sur le joint de culasse.

Dans la forme de réalisation la plus pratique de l'invention, un écran thermique séparé est prévu pour chaque cylindre du moteur et vient s'appliquer entre la culasse et la chemise de chaque cylindre.

D'autres buts, avantages et caractéristiques de l'invention apparaîtront à la lecture de la description qui va suivre d'un mode de réalisation non limitatif de l'invention faite en regard du dessin annexé, où la figure unique représente en coupe, avec arrachements limitant strictement la vue à cette partie, la chambre de combustion du cylindre d'un moteur à combustion interne de type diésel équipée d'un écran thermique fixé selon l'invention avant la mise en place des soupapes.

La chambre de combustion représentée sur la figure et correspondant au cylindre d'un moteur à combustion interne, est délimitée par la chemise 1 du cylindre, par le piston mobile à l'intérieur de ce cylindre et non représenté, et respectivement par la culasse 2 du moteur dans des alésages 3 et 4 de laquelle sont rapportés par emmanchement dur des sièges de soupapes d'admission 5 et d'échappement 6. Un écran thermique 7 constitué d'une plaque mince en un matériau adéquat tel qu'une céramique réfractaire et/ou relativement isolante à la chaleur est fixé selon l'invention par appui d'un rebord périphérique annulaire 8 des sièges de soupape 5 et 6 qui vient plaquer l'écran 7 sur la paroi relativement plane de la partie de la chambre de combustion délimitée par la culasse 2. Pour parachever la fixation de l'écran 7, le joint de culasse 9 interposé entre la culasse 2 et la face supérieure 10 de la chemise 1 vient pincer élastiquement l'écran thermique sur sa périphérie. La liaison entre le corps du siège des soupapes 5 et 6 et le rebord 8 comporte une surface conique 11 qui coopère avec une surface conique conjuguée 12 ménagée sur l'alésage de l'écran 7 traversé par le siège de soupape pour bien centrer l'écran 7 sur le siège correspondant 5 ou 6 et rattraper les jeux inévitables existant entre l'alésage de l'écran 7 et la surface extérieure du siège de soupape qui traverse cet alésage.

On voit de plus que l'écran 7 possède un lamage 13 dans lequel vient se loger le rebord 8 et dont la paroi annulaire de fond 14 sert de butée au siège de soupape correspondant 5 ou 6.

Dans la disposition représentée sur la figure, les soupapes d'admission et d'échappement sont alignées transversalement selon une ligne d'axe passant par l'axe longitudinal 15 du cylindre et par l'axe général de la ligne des cylindres du moteur. L'écran couvre une surface réduite de la paroi de la culasse dans la partie axiale centrale de celle-ci qui est en fait couverte par les soupapes du cylindre. Par contre, des surfaces plus importantes de la culasse sont recouvertes par l'écran 7 au-delà de cette partie axiale de la culasse figurant dans le plan de coupe de la figure.

Le montage de l'écran thermique 7 s'effectue de la manière suivante : l'écran 7 est mis en position dans la culasse avant l'emmanchement des sièges de soupape 5 et 6 dans leurs alésages correspondants 3 et 4. Les sièges de soupape 5 et 6 sont ensuite emmanchés à force dans leur alésage pour venir serrer l'écran 7 par leur rebord 8 et le centrer par leur surface conique 11. L'écran et les sièges de soupape étant montés, il est alors possible d'équiper complètement la culasse 2 notamment en y installant les soupapes et leurs ressorts de rappel. La fixation des écrans 7 est ensuite parachevée au moment du serrage de la culasse 2 sur le bloc moteur entourant les chemises 1 car les bords de l'écran 7 viennent porter sur le joint de culasse 9 relativement élastique et qui autorise les déplacements de ces bords de l'écran sous l'effet des variations de température de l'écran 7 et des dilatations différentielles entre la chemise 1, le joint de culasse 9 et l'écran thermique 7.

## Revendications

1. Dispositif de fixation d'un écran thermique (7), destiné notamment à protéger la face de la culasse (2) constituant l'une des parois de la chambre de combustion du cylindre d'un moteur à combustion interne dont le transfert des gaz est contrôlé par des soupapes à siège rapporté dans la culasse, dans lequel au moins un des sièges de soupape rapporté (5, 6) est doté d'un rebord périphérique annulaire (8) et dans lequel l'écran thermique (7) est pincé entre la culasse (2) et la chemise (1) du cylindre par l'intermédiaire du joint de culasse (9) interposé entre les cylindres de la culasse (2), caractérisé en ce que le rebord périphérique annulaire (8), au moment de l'emmanchement du siège (5, 6) dans son alésage de la culasse (2), vient plaquer sur la paroi de la culasse (2) l'écran thermique (7), le contact entre le rebord annulaire (8) du siège de soupape et l'écran s'effectuant par l'intermédiaire d'au moins un couple de deux surfaces coniques conjuguées (11, 12) ménagées respectivement sur le rebord (8) du siège (5, 6) et sur l'écran (7) de manière à assurer le centrage de l'écran (7) sur le siège (5, 6) et le rattrapage des jeux existant entre le siège (5, 6) et l'écran (7).

2. Dispositif selon la revendication 1, caractérisé en ce que, au montage de la culasse (2) sur le bloc moteur des cylindres du moteur, l'écran thermique (7) est maintenu en position par les sièges de soupape rapportés (5, 6) et vient s'appliquer sur le joint de culasse (9).

## Claims

1. An arrangement for fixing a thermal barrier (7) which is intended in particular to protect the face of the cylinder head (2) forming one of the walls of the combustion chamber of the cylinder of an internal combustion engine, in which the transfer of gases is controlled by valves having their seats inserted into the cylinder head, in which at least one of the valve seat Inserts (5, 6) is provided with an annular peripheral rim portion (8) and in which the thermal barrier (7) is gripped between the cylinder head (2) and the liner (1) of the cylinder by way of the cylinder heat gasket (9) that is interposed between the cylinders and the cylinder head (2), characterised in that the annular peripheral rim portion (8), at the moment at which the seat (5) is fitted into its bore in the cylinder head (2), acts to apply the thermal barrier (7) against the wall surface of the cylinder head (2), contact between the annular rim portion (8) of the valve seat and the barrier being made by way of at least one pair of conjugate conical surfaces (11, 12) which are respectively provided on the rim portion (8) of the seat (5, 6) and on the barrier (7), so as to ensure centering of the barrier (7) on the seat (5, 6) and to take up the clearances between the seat (5, 6) and the barrier (7).

2. An arrangement according to claim 1, characterised in that, when the cylinder head (2) is fitted to the engine block of the cylinders of the engine, the thermal barrier (7) is held in position by the inserted valve seats (5, 6) and bears against the cylinder head gasket (9).

## Patentansprüche

1. Anordnung zur Befestigung eines Wärmeschutzes (7), bestimmt insbesondere zum Schutz der Fläche des Zylinderkopfes (2), die eine der Wände der Verbrennungskammer des Zylinders eines Verbrennungsmotors bildet, dessen Gasdurchsatz von Ventilen gesteuert wird mit in den Zylinderkopf eingesetzten Ventilsitz, bei der wenigstens einer der eingesetzten Ventilsitze (5, 6) mit einer ringförmigen Umfangsrandleiste (8) versehen ist und bei der der Wärmeschutz (7) zwischen dem Zylinderkopf (2) und der Zylinderwand (1) mittels einer Zylinderkopfdichtung (9) eingeklemmt ist, die zwischen den Zylindern und der Zylinderkopfdichtung (2) angeordnet ist, dadurch gekennzeichnet, daß die ringförmige Umfangsrandleiste (8) zum Zeitpunkt des Einpressens des Sitzes (5, 6) in seine Bohrung im Zylinderkopf (2) den Wärmeschutz (7) auf die Wand des Zylinderkopfes (2) drückt, wobei der Kontakt zwischen der ringförmigen Randleiste (8) des Ventilsitzes und dem Schutz mittels wenigstens ein Paar von zwei zugeordneten konischen Flächen (11, 12) erfolgt, die an der Umfangsrandleiste (8) des Sitzes (5, 6) bzw. am Schutz (7) derart vorgesehen sind, daß sie die Zentrierung des Schutzes (7) am Sitz (5, 6) und die Beseitigung der zwischen dem Sitz (5, 6) und dem Schutz (7) bestehenden Spiele gewährleistet.

2. Anordnung nach Anspruch 1, dadurch gekennzeichnet, daß bei der Montage des Zylinderkopfes (2) an dem die Zylinder enthaltenden Motorblock der Wärmeschutz (7) durch die eingesetzten Ventilsitze (5, 6) in Position gehalten wird und sich auf der Zylinderkopfdichtung (9) abstützt.
